# EUROPÄISCHE PATENTSCHRIFT

(11) **EP 0 760 703 B1**
(45) Veröffentlichungstag und Bekanntmachung des Hinweises auf die Patenterteilung: **05.08.1998**
(21) Anmeldenummer: 95918525.7
(22) Anmeldetag: 12.05.1995
(51) Int. Cl.: A63B 69/10

(54) **TROCKEN-TRAININGSGERÄT ZUR SIMULATION DES BEWEGUNGSABLAUFS BEIM KRAULSCHWIMMEN**
TRAINING APPARATUS FOR SIMULATING CRAWL SWIMMING MOVEMENTS IN THE DRY
APPAREIL D'ENTRAINEMENT PERMETTANT DE SIMULER LES MOUVEMENTS DE CRAWL HORS DE L'EAU

(30) Priorität: 26.05.1994 DE 4418795
(43) Veröffentlichungstag der Anmeldung: 12.03.1997
(73) Patentinhaber: Labrenz, Hermann, 10119 Berlin (DE)
(72) Erfinder: Labrenz, Hermann, 10119 Berlin (DE)
(74) Vertreter: Specht, Volker
(86) Internationale Anmeldenummer: DE9500650
(87) Internationale Veröffentlichungsnummer: WO9532767

(56) Entgegenhaltungen:
- WO-A-93/24190
- US-A- 2 109 775
- DATABASE WPI Derwent Publications Ltd., London, GB; AN 79-B0232B & SU,A,597 376 (MOAV - PHYS-R) 28 Februar 1978
- DATABASE WPI Derwent Publications Ltd., London, GB; AN 84-274765 & SU,A,1 077 614 (KAMCHATKA FISH IND) 07 M rz 1984

## Beschreibung

Die Erfindung betrifft ein Trocken-Trainingsgerät zur Simulation des Bewegungsablaufs beim Kraulschwimmen, mit einem über eine Bremseinrichtung aufweisende Umlenkrollen geführten endlosen Zugorgan mit mehreren daran im Abstand zueinander angebrachten Griffelementen zur Bewegung des Zugorgangs im Wechsel der beiden Hände eines auf einem oberhalb des Zugorgans angeordneten Auflageelement befindlichen Benutzers.

Aus der DE 42 18 478 A1 ist bereits eine Vorrichtung zum Muskeltraining für Schwimmer und insbesondere zur Nachbildung einer Kraulbewegung bekannt, bei der vor dem auf einer Auflagefläche liegenden Benutzer zwei in spitzem Winkel aufeinanderzulaufende, viertelkreisförmige, um jeweils zwei Umlaufpunkte geführte Zugorgane angeordnet sind. Die Zugorgane sind mit einer Belastungseinrichtung versehen, um deren Bewegung durch die Arme des Benutzers eine Widerstandskraft entgegenzusetzen. Sie bestehen aus jeweils zwei nebeneinander angeordneten, durch eine Vielzahl von aufeinanderfolgenden Griffen verbundenen Ketten oder Bändern, die im Ober- und Untertrum auf verstellbaren, viertelkreisförmig angeordneten Tragrollen abgestützt sind.

Mit diesem Trocken-Trainingsgerät für das Kraulschwimmen ist es zwar möglich, speziell bei dieser Schwimmart beanspruchte Muskelpartien zu stärken, jedoch lassen sich die Widerstandskräfte bei der Bewegung eines Schwimmers im Wasser, die zudem von der Schwimmgeschwindigkeit abhängen, mit dieser Vorrichtung nicht nachbilden. Durch die abwechselnde Betätigung des einen oder des anderen Zugorgans, muß dieses immer wieder aus einem annähernden Ruhezustand in Bewegung gesetzt werden, so, als ob der Schwimmer bei jedem Armzug erneut zu schwimmen beginnt. Dadurch sind Überbelastungen der Muskulatur und der Gelenke nicht auszuschließen. Insofern ist das Gerät auch nicht zur exakten Nachbildung des Kraulens oder zum Erlernen und Trainieren des Kraulens geeignet, da es dem Benutzer überlassen bleibt, wann er mit dem nächsten Armzug einsetzt und an welcher Stelle des dicht mit Griffelementen besetzten Zugorgans er damit beginnt. Zudem entspricht die mit diesem Trainingsgerät ausführbare Bewegung mit immer gestrecktem Arm nicht der tatsächlichen Armhaltung beim Kraulschwimmen.

Auch mit dem in der SU-PS 597 376 beschriebenen Kraulschwimm-Trainingsgerät, das, wie ein Förderband, aus einem endlosen Zugorgan mit geradem Obertrum gebildet ist, kann die tatsächliche Bewegungsbahn der Arme beim Kraulschwimmen, bei dem bekanntlich die jeweilige Hand während ihrer Kraftwirkung im Wasser in einem langen halben Oval unterhalb des Körpers geführt ist, nicht nachgebildet werden. Zudem liegt auch bei diesem Gerät die Koordinierung des Bewegungsablaufs beider Arme oder die Frequenz der Armbewegungen im Ermessensbereich des Trainierenden, der das Band an beliebiger Stelle und in beliebigen Zeitintervallen antreibt.

Der Erfindung liegt daher die Aufgabe zugrunde, ein Trocken-Trainingsgerät der eingangs erwähnten Art so auszubilden, daß ein den tatsächlichen Verhältnissen beim Kraulen im Wasser nahekommender Bewegungsablauf und eine mit dem Kraulschwimmen weitestgehend übereinstimmende Kraftwirkung auf den menschlichen Körper erreicht wird.

Erfindungsgemäß wird die Aufgabe bei einem Trocken-Trainingsgerät gemäß dem Oberbegriff des Patentanspruchs 1 in der Weise gelöst, daß das Zugorgan aus einem endlosen, im Obertrum zum Untertrum hin elastisch durchbiegbaren Band aus hartelastischem Material gebildet ist und der gegenseitige Abstand der mindestens drei mit der Oberfläche des umlaufenden Bandes fest verbundenen Griffelemente so gewählt ist, daß zwischen zwei Krafteinwirkungen auf aufeinanderfolgende Griffelemente zwangsläufig eine Ruhe- oder Synchronisierphase eintritt, in der sich das Zugorgan allein aufgrund seines Trägheitsmoments weiterbewegt.

Durch die Ausbildung des Zugorgans als elastisches, im Obertrum nicht abgestütztes und nach unten durchbiegbares Band werden die Kraft- und Bewegungsverhältnisse im Wasser am besten nachgeahmt, indem die jeweilige Handfläche sowohl den Druck in Schwimmrichtung als auch senkrecht dazu zu überwinden hat und während ihrer Kraftwirkung in einer etwa einem halben Längsoval entsprechenden, relativ dicht unter dem Körper verlaufenden Kurve geführt wird.

Das Wesen der Erfindung ist zum anderen durch die Anordnung der Griffelemente in einem Abstand geprägt, der dem Benutzer den Rhythmus seiner Armbewegungen gleichsam vorgibt.

Die Krafteinwirkung auf das Band erfolgt dabei infolge des gewählten Abstands der Griffelemente nicht in unmittelbarer und nicht frei wählbarer Aufeinanderfolge, sondern zwischen zwei Krafteinwirkungen auf das Band bzw. auf aufeinanderfolgende Griffelemente verbleibt eine bestimmte Ruhephase oder Synchronisierphase, in der die Führungshand in Ruhestellung verharrt und das nächste Griffelement erwartet. In diesem Zeitraum wird das Zugorgan somit nicht angetrieben, sondern bewegt sich bei geringem Geschwindigkeitsabfall allein aufgrund der Trägheitskraft, die über den Reibungs- und Bremskräften liegt, weiter.

Durch die wirklichkeitsnahe Simulation des Kraulschwimmens ist das vorgeschlagene Gerät mithin sowohl im Bereich des allgemeinen körperlichen Trainings als auch der physiotherapeutischen Behandlung anwendbar und bewirkt aufgrund dynamischer Kraftwirkungen einen proportionalen Muskelaufbau. Andererseits ist es auf dem Gebiet der speziellen sportlichen Betätigung zum einen für den Ausgleichssport, beispielsweise für Feder- und Volleyballspieler, geeignet. Ein spezifisches Anwendungsgebiet ist schließlich das spezielle Kraulschwimm-Trockentraining, da zum einen die Verhältnisse im Wasser annähernd genau nachgeahmt werden und zum anderen dem Trainierenden ein Bewegungsablauf, d. h. eine Bewegung der Arme und des Oberkörpers und ein Bewegungsrhythmus, vorgegeben wird, der ihn zum Erlernen und Trainieren des besonderen Kraulbewegungsablaufs - bis zum Erreichen höchster körperlicher Leistungen - befähigt.

Weitere Merkmale und zweckmäßige Weiterbildungen der Erfindung sind in den Unteransprüchen aufgeführt.

Ein Ausführungsbeispiel der Erfindung wird anhand der Zeichnung in einer einzigen Figur, in der ein erfindungsgemäßes Trocken-Trainingsgerät zur Nachbildung des Bewegungsablaufs beim Kraulschwimmen in einer Seitenansicht schematisch dargestellt ist, näher erläutert.

Das Trocken-Trainingsgerät umfaßt als wesentliche Bestandteile ein Rahmengestell 1 mit einem auf diesem höhenverstellbar (Pfeil A) und in Längsrichtung winkelveränderlich (Pfeil B) angeordneten Auflageelement 2 sowie einem endlosen, umlaufenden Zugorgan 3. Das Auflageelement 2 ist mit Polsterteilen 2a aus Schaumstoff oder einer wasser- bzw. luftgefüllten Umhüllung versehen. Auf dem Auflageelement 2 befindet sich in Gebrauchsstellung eine (hier nicht dargestellte) trainierende Person in Bauchlage. Das Auflageelement 2 weist einen auskragenden Teil 2b auf, dessen Ende etwa bis zur Mitte des Zugorgans 3 reicht. Das Zugorgan besteht aus einem endlosen Band 4 aus hartelastischem Material, das über Umlenkrollen 5, 6 geführt ist. Die Breite des Bandes entspricht etwa der einer menschlichen Hand.

Die Umlenkrollen 5, 6 sind am Rahmengestell 1 an in Längsrichtung verstellbaren (Pfeil C) Stegen 7, 8 gelagert, wobei die unterhalb des Auflageelements 2 befindliche erste Umlenkrolle 5 in einer senkrechten Führung 7a höhenverstellbar (Pfeil D) im Steg 7 angeordnet ist und die zweite Umlenkrolle 6 in einer waagerechten Führung 8a in Längsrichtung verstellbar (Pfeil E) angeordnet ist und somit als Spannrolle dient.

An der zweiten Umlenkrolle 6 ist ein Bremsband 9 angeordnet und über eine Spannfeder 10 und ein Spannelement 11 mit dem Rahmenteil 1 verbunden. Auf dem umlaufenden Band 4 befinden sich drei von dessen Oberfläche abstrebende, in gleichmäßigem Abstand zueinander angeordnete Griffelemente 12.

Zur Durchführung des Trockenkraultrainings liegt der Benutzer bäuchlings auf den Posterteilen 2a des Auflageelements 2. Durch die Höhenlage des Auflageelements 2 und dessen Schrägstellung sowie die Winkelstellung des Zugorgans 3 ist eine derartige Einstellung des Benutzers zum Band 4 möglich, daß er mit einer Hand ein Griffelement hinter der zweiten Umlenkrolle 6 erfassen und das Obertrum des Bandes 4 aufgrund dessen Elastizität und Durchhanges längs einer kurvenförmigen Bahn, die auch der Handbewegung beim Kraulen im Wasser entspricht, bewegen kann.

Die Ebene des Auflageelements 2 ist zur Ebene des Laufbandes 4 in einem Winkel von α = 0 bis 30° sowie in der Höhe einstellbar, so daß dadurch eine Anpassung an die jeweilige Körperform - zum Beispiel Armlänge - des Benutzers vorgenommen werden kann. Die Länge und Elastizität des Bandes 4 ist so gewählt, daß zum einen eine ausreichende Durchbiegung des Bandes mit der auf ein Griffelement einwirkenden Krafthand möglich ist. Andererseits ist das Band aber derart steif, daß es bei der Krafteinwirkung auf ein Griffelement 12 nicht senkrecht durchgebogen oder abgeknickt wird. Die Durchbiegung des Bandes 4 kann im übrigen auch mit der durch die waagerechte Führung 8a im Steg 8 gegebenen Spannmöglichkeit über die zweite Umlenkrolle 6 geregelt werden.

Durch die Länge des Zugorgans wird andererseits der Abstand der Griffelemente 12 in der Weise festgelegt, daß nach Ausführung eines Armzuges die andere Hand (Führungshand des Kraulschwimmers) bereits in Wartestellung liegt und nach einer kurzen Synchronisierphase, in der das Zugorgan 3 aufgrund der Rotationsenergie der Umlenkrollen 5, 6 und der kinetischen Energie des Bandes 4 noch nicht zur Ruhe gekommen ist, d. h. ein nur unwesentliches Absinken der Bandgeschwindigkeit zu verzeichnen ist, nunmehr diese Hand, die jetzt zur Krafthand wird, die Weiterbewegung des Bandes 4 übernimmt.

Auf diese Weise lassen sich Bewegungsabläufe der Arme und des Oberkörpers des Benutzers sowie Kräfteverhältnisse einstellen, die mit denen der Bewegung eines Schwimmers im Wasser im wesentlichen übereinstimmen bzw. diesen doch sehr nahe kommen. Dem Übenden wird durch die Synchronisierphase, in der die Führungshand in Wartestellung verbleibt, auch ein den tatsächlichen Verhältnissen beim Kraulschwimmen entsprechender gleichmäßiger Rhythmus vorgegeben. Dadurch wird auch ein Lern- und Übungseffekt hinsichtlich der Kraultechnik erzielt. Bei vorbestimmter Gleichmäßigkeit der Armbewegungen, d. h. einem gleichmäßigen Wechsel zwischen Führungshand und Krafthand, kann die Bewegungsfrequenz dennoch durch den Übenden beeinflußt werden. Eine Überlastung der Muskeln, Bänder und Gelenke ist aber aufgrund der Nachbildung der Kräfteverhältnisse bei einem sich im Wasser fortbewegenden Körper nicht zu befürchten.

Die Größe der Umlenkrollen 5, 6 ist so festgelegt, daß keine störenden Kräfte zwischen dem umlaufenden Band 4 und den Umlenkrollen 5, 6 auftreten. Vorzugsweise beträgt der Rollendurchmesser d mindestens 15 cm. Andererseits wird die Länge der Synchronisierphase, d. h. der Wartephase der Führungshand oder der nichtangetriebenen Phase des Bandes, durch die Größe des Rollendurchmessers d und den Abstand Δ zwischen den Griffelementen 12 bestimmt. Das Verhältnis zwischen dem Rollendurchmesser d und dem Griffelementeabstand Δ liegt zwischen 1:7 und 1:9. Schließlich darf aber das Trägheitsmoment des aus Umlenkrollen 5, 6 und umlaufendem Band 4 bestehenden Systems einen bestimmten Wert nicht unterschreiten, damit das Zugorgan in der Synchronisierphase, in der es nicht angetrieben wird, nicht zum Stillstand kommt. Ein Geschwindigkeitsabfall bis zu 10% kann jedoch in kauf genommen werden.

Im Ausführungsbeispiel ist ein Band 4 mit drei in gleichem Abstand angeordneten Griffelementen 12 vorgesehen. Es ist natürlich auch denkbar, mehr als drei Griffelemente anzuordnen. Damit wird die Länge des Zugorgans 3, aber auch sein Platzbedarf, erhöht.

Andererseits ist es möglich, neben einem Band 4 mit einer für den überwiegenden Teil der Benutzer geeigneten Standardlänge noch eine größere oder geringere Bandlänge für Personen mit wesentlich kleinerer oder größerer Körperhöhe einzusetzen. Vorzugsweise können derartige Bänder auch verlängerbar ausgebildet sein.

Es hat sich im übrigen herausgestellt, daß der Trainingseffekt auch bei einem umlaufenden Band geringer Breite, beispielsweise von 10 cm, ohne weiteres erreicht wird, so daß sich der Raumbedarf auch diesbezüglich in Grenzen hält.

Die Größe der bei einer Armbewegung zur Betätigung des Zugorgans aufzubringenden Kraft wird entsprechend der für eine gedachte Bewegung im Wasser angenommenen Geschwindigkeit von 1.5 m/s auf eine dementsprechende Widerstandskraft von 10 bis 15 kp eingestellt. Bei einer Erhöhung der Frequenz der Armbewegungen am Trocken-Trainingsgerät wird eine Erhöhung der Schwimmgeschwindigkeit simuliert, bei der sich entsprechend den Bewegungsverhältnissen im Wasser die Kraftwirkung an den Armen relativ verringert.

## Patentansprüche

1. Trocken-Trainingsgerät zur Simulation des Bewegungsablaufs beim Kraulschwimmen, mit einem über eine Bremseinrichtung aufweisende Umlenkrollen geführten endlosen Zugorgan mit mehreren daran im Abstand zueinander angebrachten Griffelementen zur Bewegung des Zugorgans im Wechsel der beiden Hände eines auf einem oberhalb des Zugorgans angeordneten Auflageelement befindlichen Benutzers, dadurch gekennzeichnet, daß das Zugorgan (3) aus einem endlosen, im Obertrum zum Untertrum hin elastisch durchbiegbaren Band (4) aus hartelastischem Material gebildet ist und der gegenseitige Abstand Δ der mindestens drei mit der Oberfläche des umlaufenden Bandes (4) fest verbundenen Griffelemente (12) so gewählt ist, daß zwischen zwei Krafteinwirkungen auf aufeinanderfolgende Griffelemente (12) zwangsläufig eine Ruhe- und Synchronisierphase eintritt, in der sich das Zugorgan (3) allein aufgrund seines Trägheitsmoments weiterbewegt.

2. Trocken-Trainingsgerät nach Anspruch 1, dadurch gekennzeichnet, daß die Längsachse des Auflageelements (2) mit der des Zugorgans (3) einen von dessen Spitze ausgehenden spitzen Winkel α ≤ 30° einschließt.

3. Trocken-Trainingsgerät nach Anspruch 1 oder 2, dadurch gekennzeichnet, daß das Auflageelement (2) auf einem Rahmengestell (1) in Längsrichtung winkelverstellbar (Pfeil B) und außerdem höhenverstellbar (Pfeil A) ist.

4. Trocken-Trainingsgerät nach Anspruch 3, dadurch gekennzeichnet, daß das Zugorgan (3) über die in einem ersten Steg (7) in einer senkrechten Führung angeordnete erste Umlenkrolle (5) höhenverstellbar ist.

5. Trocken-Trainingsgerät nach einem der Ansprüche 1 bis 4, dadurch gekennzeichnet, daß das endlose Band (4) über die in einer waagerechten Führung (8a) an einem Steg (8) angeordnete zweite Umlenkrolle (6) spannbar ist.

6. Trocken-Trainingsgerät nach Anspruch 4 oder 5, dadurch gekennzeichnet, daß die Stege (7, 8) auf dem Rahmengestell (1) in waagerechter Richtung verstellbar angeordnet sind.

7. Trocken-Trainingsgerät nach einem der Ansprüche 1 bis 6, dadurch gekennzeichnet, daß das umlaufende Band mindestens drei Griffelemente (12) aufweist und bei Anordnung von mehr als drei Griffelementen entsprechend länger oder verlängerbar ist.

8. Trocken-Trainingsgerät nach einem der Ansprüche 1 bis 6, dadurch gekennzeichnet, daß das umlaufende Band (4) in der Länge veränderbar und die Griffelemente (12) verstellbar angeordnet sind.

9. Trocken-Trainingsgerät nach einem der Ansprüche 1 bis 8, dadurch gekennzeichnet, daß die Bremseinrichtung ein um die Umlenkrolle (5, 6) gelegtes Bremsband (9) umfaßt, das über verstellbare Spannmittel (10, 11) am Rahmengestell (1) befestigt ist.

10. Trocken-Trainingsgerät nach Anspruch 9, dadurch gekennzeichnet, daß die Bremskraft der Bremseinrichtung entsprechend der gemessenen Istgeschwindigkeit des umlaufenden Bandes (4) anpaßbar ist.

11. Trocken-Trainingsgerät Anspruch 9 oder 10, dadurch gekennzeichnet, daß die Größe der vom Benutzer zu überwindenden Widerstandskraft bis 20 kp einstellbar ist.

12. Trocken-Trainingsgerät nach einem der Ansprüche 1 bis 11, dadurch gekennzeichnet, daß das Trägheitsmoment des Zugorgans (3) so gewählt ist, daß der Geschwindigkeitsabfall in der nicht angetriebenen Synchronisierphase des Zugorgans ≤ 10% ist.

13. Trocken-Trainingsgerät nach einem der Ansprüche 1 bis 12, dadurch gekennzeichnet, daß der Umlenkrollendurchmesser (d) ≥ 15 cm ist.

14. Trocken-Trainingsgerät nach einem der Ansprüche 1 bis 13, dadurch gekennzeichnet, daß sich der Umlenkrollendurchmesser (d) zum Abstand (Δ) zwischen den Griffelementen (12) wie 1:7 bis 1:9, vorzugsweise wie 1:8 verhält.

## Claims

1. Training apparatus for simulating crowl swimming movements in the dry, comprising deflection rollers having a braking device and an endless traction member guided over said deflection rollers, said traction member having handles mutual spaced for moving said traction member in alternation by the two hands of an user, located on a supporting element disposed above said traction member, characterized in that the traction member is an endless belt (4) of hard elastic material, its upper strand can sag elastically toward its lower strand, and that the mutual space Δ between at least three handles (12) firmly joined to the surface of said revolving belt (4) is chosen in such a way, that between two exertions of force on successive handles (12) a resting and synchronizing phase occurs, in which phase the traction member (4) moves onward solely by ist moment of inertia.

2. Training apparatus according to claim 1, characterized in that the longitudinal axes of the supporting element (2) and the traction member (3) form an acute angle α ≤ 30° originating at the tip of the traction member.

3. Training apparatus according to claim 1 or 2, characterized in that the supporting element (2) is angularly adjustable on a frame (1) in its longitudinal direction (arrow B) and in addition in its height (arrow A).

4. Training apparatus according to claim 3, characterized in that the first deflection roller (5) is associated with vertical guide in a strut (7) for adjusting the traction member (3) in height.

5. Training apparatus according to one of the claims 1 to 4, characterized in that the second deflection roller (6) is associated with a horizontal guide (8a) in a strut (8) for tightening the endless belt (4).

6. Training apparatus according to to claim 4 or 5, characterized in that the struts (7, 8) are adjustable in a horizontal direction on the frame (1).

7. Training apparatus to one of the claims 1 to 6, characterized in that the revolving belt (4) has at least three handles (12) and that the revolving belt is longer or extendably in case of more than three handles arranged on the belt.

8. Training apparatus according to one of the claims 1 to 6, characterized in that the revolving belt (4) is adjustable in length and that the handles (12) are disposed adjustably on the revolving belt.

9. Training apparatus according to one of the claims 1 to 8, characterized in that the braking device includes a braking belt (9) wrapped around the deflection roller (5, 6), and the braking belt (9) is secured on the frame (1) via tensioning members (10, 11).

10. Training apparatus according to claim 9, characterized in that the braking device has a braking force, which is adaptable to the measured actual speed of the revolving belt (4).

11. Training apparatus according to claim 9 or 10, characterized in that the magnitude of the braking device's resistance force to be overcome by a user is adjustable up to 20 kp.

12. Training apparatus according to one of the claims 1 to 11, characterized in that the moment of inertia of the traction member (3) is chosen in such a way, that the drop in speed of the traction member in its undriven synchronizing phase to be ≤ 10%.

13. Training apparatus according to one of the claims 1 to 12, characterized in that the deflection rollers have a diameter (d) ≥ 15 cm.

14. Training apparatus according to one of the claims 1 to 13, characterized in that the proportion of the diameter (d) of the deflection rollers to the spacing Δ between the handles (12) is in a range from 1 : 7 to 1 : 9, in particular 1 : 8.

## Revendications

1. Appareil d'entraînement permettant de simuler les mouvements de crawl hors de l'eau muni d'un organe de traction continu guidé par l'intermédiaire de poulies de guidage présentant un dispositif de freinage muni de plusieurs éléments de prise, placés sur celui-ci avec un écart les uns par rapport aux autres et destinés à déplacer l'organe de traction en alternance avec les deux mains d'un utilisateur se trouvant sur un élément de support disposé au-dessus de l'organe de traction, **caractérisé par le fait que** l'organe de traction (3) est formé à partir d'une bande (4) continue flexible de façon élastique dans le brin supérieur vers le brin inférieur qui se compose d'un matériau élastique dur et que l'écart réciproque Δ d'au moins trois des éléments de prise (12) reliés fixement à la surface de la bande (4) en rotation est choisi de telle façon que, entre deux forces agissant sur des éléments de prise (12) successifs, il apparait forcément une phase de repos et de synchronisation pendant laquelle l'organe de traction (3) continue tout seul de se déplacer en raison de son moment d'inertie.

2. Appareil d'entraînement hors de l'eau selon la revendication 1, **caractérisé par le fait que** l'axe longitudinal de l'élément de support (2) inclue, avec celui de l'organe de traction (3), un angle aigu α ≤ 30° partant de l'extrémité de celui-ci.

3. Appareil d'entraînement hors de l'eau selon la revendication 1 ou 2, **caractérisé par le fait que** l'élément de support (2) est susceptible d'être réglé angulairement dans le sens de la longueur sur un châssis (1) et qu'il est en outre susceptible d'être réglé en hauteur (flèche A).

4. Appareil d'entraînement hors de l'eau selon la revendication 3, **caractérisé par le fait que** l'organe de traction (3) est susceptible d'être réglé en hauteur par l'intermédiaire de la première poulie de guidage (5) disposée dans une première traverse (7) située dans un guidage vertical.

5. Appareil d'entraînement hors de l'eau selon l'une des revendications 1 à 4, **caractérisé par le fait que** la bande continue (4) est susceptible d'être tendue par l'intermédiaire de la seconde poulie de guidage (6) disposée dans un guidage horizontal (8a) situé à une traverse (8).

6. Appareil d'entraînement hors de l'eau selon la revendication 4 ou 5, **caractérisé par le fait que** les traverses (7,8) sont disposées sur un châssis (1) de façon susceptible à être réglées dans le sens horizontal.

7. Appareil d'entraînement hors de l'eau selon l'une des revendications 1 à 6, **caractérisé par le fait que** la bande en rotation présente au moins trois éléments de prise (12) et qu'elle est plus longue de façon correspondante ou susceptible d'être rallongée au cas où plus de trois éléments de prise y seraient disposés.

8. Appareil d'entraînement hors de l'eau selon l'une des revendications 1 à 6, **caractérisé par le fait que** la bande en rotation (4) est susceptible d'être modifiée en longueur et que les éléments de prise (12) sont disposés de façon susceptible à être réglés.

9. Appareil d'entraînement hors de l'eau selon l'une des revendications 1 à 8, **caractérisé par le fait que** le dispositif de freinage comprend une bande de freinage (9) placée autour de la poulie de guidage (5,6) qui est fixée au châssis (1) par l'intermédiaire de moyens tendeurs (10,11) susceptibles d'être réglés.

10. Appareil d'entraînement hors de l'eau selon la revendication 9, **caractérisé par le fait que** la force de freinage du dispositif de freinage est susceptible d'être adaptée conformément à la vitesse réelle mesurée de la bande en rotation (4).

11. Appareil d'entraînement hors de l'eau selon la revendication 9 ou 10, **caractérisé par le fait que** la grandeur de la force de résistance que l'utilisateur doit vaincre est susceptible d'être réglée jusqu'à 20 kp.

12. Appareil d'entraînement hors de l'eau selon l'une des revendications 1 à 11, **caractérisé par le fait que** le moment d'inertie de l'organe de traction (3) est choisi de telle façon que la perte de vitesse est ≤ 10% pendant la phase de synchronisation non-actionnée de l'organe de traction.

13. Appareil d'entraînement hors de l'eau selon l'une des revendications 1 à 12, **caractérisé par le fait que** le diamètre des poulies de guidage (d) est ≥ 15 cm.

14. Appareil d'entraînement hors de l'eau selon l'une des revendications 1 à 13, **caractérisé par le fait que** le diamètre des poulies de guidage (d) est dans la proportion allant de 1:7 à 1:9, de préférence de 1:8, par rapport à l'écart (Δ) entre les éléments de prise (12).
